# EUROPÄISCHE PATENTSCHRIFT

(11) **EP 1 327 717 B1**
(45) Veröffentlichungstag und Bekanntmachung des Hinweises auf die Patenterteilung: **14.09.2011**
(21) Anmeldenummer: 02029087.0
(22) Anmeldetag: 30.12.2002
(51) Int. Cl.: E01C 19/20

(54) **Streuvorrichtung für Winterdienstfahrzeug**
Spreading device for a winter service spreading vehicle
Dispositif d'épandage pour un véhicule de service d'hiver

(30) Priorität: 03.01.2002 DE 10200087
(43) Veröffentlichungstag der Anmeldung: 16.07.2003
(73) Patentinhaber: Küpper-Weisser GmbH, 78199 Bräunlingen (DE)
(72) Erfinder: Dankwardt, Reinhold, 78166 Donaueschingen (DE)
(74) Vertreter: Klunker . Schmitt-Nilson . Hirsch

(56) Entgegenhaltungen:
- EP-A- 1 285 998
- DE-U- 9 304 487
- FR-A- 968 362
- FR-A- 2 661 201

## Beschreibung

Die Erfindung betrifft eine Vorrichtung zum Ausbringen von Streugut umfassend einen Streustoffbehälter mit einer Streustoffaustragöffnung und einem Streustoff-Förderer in Form eines Förderbands, auf welchem ein aus dem Behälter durch die Austragsöffnung ausgetragener Streustoffteppich einem Streustoffverteiler zugeführt wird.

Vorgenannte Streuvorrichtungen finden beispielsweise Anwendung auf Winterdienstfahrzeugen zum Ausstreuen von Salz. Der Streustoffbehälter besitzt typischerweise einen konischen, trichterartigen Querschnitt, an dessem Grund das Förderband liegt. Das Förderband bewegt sich unter dem in dem Streustoffbehälter befindlichen Salzstock entgegen der Fahrtrichtung des Winterdienstfahrzeugs, zieht dabei Salz unter dem Salzstock ab und fördert einen Salzteppich durch die Streustoffaustragöffnung hinaus zu dem Streustoffverteiler, üblicherweise eine Schleuderscheibe bzw. ein sogenannter Streuteller. Die Höhe und Breite des auf dem Förderband entstehenden Salzteppichs wird durch den Öffnungsquerschnitt der Streustoffaustragöffnung bestimmt. Die gewünschte Streumenge pro Fahrbahnfläche wird bei vorgegebenem Öffnungsquerschnitt abhängig von der Fahrgeschwindigkeit durch Einstellen der Förderbandgeschwindigkeit dosiert.

Problematisch ist die Verarbeitung von Streugut, welches zum Verkleben neigt, beispielsweise Siedesalz. Wenn sehr feines Siedesalz eine Feuchtigkeit von über einem Gewichtsprozent besitzt, beginnt diese sehr stark zusammenzukleben. Dieser Effekt verstärkt sich bei Temperaturen unter -3°C. Der auf dem Förderband transportierte Streustoffteppich bildet dann einen Salzkuchen, der brikettartig vom Förderende des Transportbands abbricht und in den Streutrichter fällt. Durch dieses klumpenweise Abbrechen entsteht dann ein sehr ungleichmäßiges, pulsierendes Streubild mit Stellen besonders hoher Konzentration und anderen Stellen, in denen überhaupt kein Salz auf die Fahrbahn verteilt wird. Dieses Problem ist bei geringen Fahrzeuggeschwindigkeiten von 5 km/h und darunter besonders ausgeprägt. Es können mehrere Sekunden vergehen, in denen kein Salz auf den Streuteller fällt.

Aus der FR-A-2 661 201 ist ein Aufsatzgerät zum Ausstreuen von Streugut, insbesondere für den Winterdiensteinsatz, bekannt. Darin wird der Streustoff mittels eines Förderbands aus einem Streustonüenatter durch eine Streustoffaustragöffnung hindurch transportiert und einem Streustoffverteiler zugeführt. Vor dem Förderende des Förderbands befindet sich ein Schaufelrad, welches sich derart entgegen der Transportrichtung des Förderbands dreht, dass der auf dem Förderband transportierte Streustoff mittels der Schaufel aufgewirbelt und über das Schaufelrad hinweg nach hinten in einen zum Streustoffverteiler führenden Schacht geschleudert wird.

In der DE 299 14 407 U1 wird im Zusammenhang mit einem Kastenbeschicker als Stand der Technik eine Austragvorrichtung beschrieben, bei der das aus einem Schüttkasten mittels einer umlaufenden Schuppenkette transportierte Schüttgut mittels einer Haspelwelle von der Schuppenkette abgescharrt wird, die am vorderen Ende der Schuppenkette horizontal angeordnet ist.

DE-93 04 487 U1 schlägt im Zusammenhang mit dem Trennen und Sortieren von Abfällen eine Vorrichtung zum Verteilen der Abfälle vor, bei der auch eine Auflockerung des Materials erreicht wird. Dabei wird das aufzulockernde Material von einem ersten Transportband über eine Walze zu einem zweiten Transportband geschoben. Das Material tritt durch horizontale Segmente der Walze hindurch und wird so in eine Vertikalbewegung versetzt und dabei aufgelockert.

Aufgabe der vorliegenden Erfindung ist es daher, eine Lösung zu dem Problem vorzuschlagen, wie zur Verklebung neigendes Siedesalz auch bei geringen Förderbandgeschwindigkeiten zuverlässig ausgetragen werden kann.

Diese Aufgabe wird durch eine Vorrichtung gemäß dem Anspruch 1 sowie einem Winterdienstfahrzeug mit einer solchen Vorrichtung gelöst. In davon abhängigen Ansprüchen sind vorteilhafte Weiterbildungen und Ausgestaltungen der Erfindung angegeben.

Erfindungsgemäß ist außerhalb des Streustoffbehälters und vor dem Förderende des Förderbands ein Streustoffteppichzerkleinerer vorgesehen. Dabei handelt es sich um eine Zerkleinerungswalze, die besonders effektiv ist, wenn sie unmittelbar am Förderende des Förderbands angeordnet ist, denn dort kann sie auf einer Umlenkrolle des Förderbands aufliegen. Das kann die Umlenkrolle als solche sein oder aber auch das zwischen der Umlenkrolle und der Zerkleinerungswalze liegende Material des Förderbands. An dieser Stelle kann die Zerkleinerungswalze ohne besonderen Aufwand so ausgebildet sein, dass sie zwangsgefördert auf dem Band bzw. der Umlenkrolle mitläuft. Außerdem ist das Förderband im Bereich seiner Umlenkrolle am wenigsten flexibel, so dass die von der Zerkleinerungswalze auf den Streustoffteppich aufgebrachte Kraft vollständig für die Zerkleinerung des Streustoffteppichs zur Verfügung steht. Anstelle einer Zwangsförderung kann selbstverständlich auch ein Fremdantrieb für die Zerkleinerungswalze zweckmäßig sein.

Erfindungsgemäß besitzt die Zerkleinerungswalze in ihrer Mantelfläche liegende Zerkleinerungsstäbe, die sich beim Drehen der Zerkleinerungswalze in den Streustoffteppich eingraben und diesen aufbrechen. Um die auf einen Zerkleinerungsstab lastende Kraft zum Aufbrechen des Streustoffteppichs möglichst gering zu halten, sind die Zerkleinerungsstäbe in der Mantelfläche vorzugsweise schraubenförmig angeordnet. So wirkt immer nur ein kurzer Abschnitt des Zerkleinerungsstabs auf den Streustoffteppich ein. Dadurch ist es möglich, die Zerkleinerungsstäbe vergleichsweise schmal mit einer entsprechend günstigen Schnittwirkung auf das zu zerkleinernde Streugut auszubilden.

Nachfolgend wird die Erfindung beispielhaft anhand der begleitenden Zeichnungen beschrieben. Darin zeigen:
Figur 1 schematisch ein Winterdienstfahrzeug mit einer Streuvorrichtung,
Figur 2 die Streuvorrichtung aus Figur 1 in Draufsicht,
Figur 3 einen vergrößerten Ausschnitt aus Figur 2,
Figur 4 eine besondere Ausführungsform einer Zerkleinerungswalze und
Figur 5 die Zerkleinerungswalze aus Figur 4 mit Befestigungsplatte und Abstreifer

Figur 1 zeigt schematisch in Seitenansicht, stellvertretend für viele Arten von Trägerfahrzeugen und deren Aufbauten, ein Winterdienststreufahrzeug mit einer Ladefläche 2, auf dem ein Streustoffbehälter 1 aufliegt. Der Streustoffbehälter 1 ist in Figur 2 noch einmal in Draufsicht gezeigt. Er kann auch als Anhänger oder als fester Aufbau auf einen Chassis montiert sein. Die Seitenwände 9 des Behälters 1 laufen zum Behältergrund hin zusammen, an welchem sich ein Förderband 4 befindet. Das Förderband 4 läuft in Transportrichtung (Pfeilrichtung) unter einem in dem Behälter 1 befindlichen Salzstock weg und zieht dabei Salz ab. Das Salz wird durch eine Streustoffaustragöffnung 3 aus dem Behälter 1 hinausbefördert, wobei sich auf dem Förderband 4 außerhalb des Behälters 1 ein Streustoffteppich 11 ausbildet (Figur 3). Die Höhe und Breite des Streustoffteppichs 11 wird bestimmt durch den Öffnungsquerschnitt der Austragöffnung 3, dessen Höhe wiederum durch einen vertikal verlagerbaren Schieber 13 manuell einstellbar ist. Die pro Zeiteinheit geförderte Salzmenge wird durch die Transportgeschwindigkeit des Förderbands 4 definiert. Bei vorgegebener Streumenge pro Fahrbahnfläche hängt die Transportgeschwindigkeit des Förderbands 4 von der Weite der zu streuenden Fläche einerseits und der Fahrzeuggeschwindigkeit andererseits ab.

Der mit dem Förderband 4 geförderte Streustoff fällt vom Ende des Förderbands 4 in einen Trichter 8 und von dort auf einen Streustoffverteiler 7 in Form einer Schleuderscheibe bzw. eines Streutellers.

Am in Transportrichtung des Förderbands 4 gelegenen Ende des Förderbands 4 ist ein Streustoffteppichzerkleinerer 5 nach Art einer Zerkleinerungswalze vorgsehen, um etwaig verklumptes Streumaterial aufzubrechen, bevor es in den Trichter 8 hinabfällt. Die Zerkleinerungswalze 5 liegt mit ihrer Drehachse senkrecht über und parallel zur Drehachse der Umlenkrolle 12 des Förderbands 4 und wird gegen die Umlenkrolle 12 bzw. das dazwischen liegende Förderband 4 angepresst, so dass die Walze 5 vom Förderband 4 zwangsgefördert mitläuft.

Wie der Detailansicht in Figur 3 zu entnehmen ist, umfaßt die Zerkleinerungswalze 5 zwei Laufräder 10, zwischen denen der Streustoffteppich 11 hindurchläuft, sowie Zerkleinerungsstäbe 6, die zwischen den Laufrädern 10 schraubenförmig in der gedachten Mantelfläche der Walze 5 liegen. Die Walze 5 ist also im Grunde hohl mit einer zentralen Drehachse zur Stabilisierung der Zerkleinerungswalze. Durch diese Anordnung wird ein gleichmäßiges Aufbrechen des Streustoffteppichs 11 erreicht.

Die schraubenförmig angeordneten Zerkleinerungsstäbe 6 müssen nicht notwendigerweise alle dieselbe Drehrichtung besitzen. Im Gegenteil ist es sogar für ein gleichmäßiges Aufbrechen des Streustoffteppichs 11 vorteilhaft, wenn sich einzelne Zerkleinerungsstäbe 6 in ihrer schraubförmigen Drehrichtung unterscheiden. Eine bevorzugte Ausführungsform, die in Fig. 4 gezeigt ist, sieht vor, dass sich die Zerkleinerungsstäbe 6 nicht über die gesamte Länge der Zerkleinerungswalze 5 erstrecken, sondern beispielsweise nur von jeder Seite der Zerkleinerungswalze 5 bis zu ihrer Mitte. In der Mitte und/oder an anderen Stellen der Zerkleinerungswalze 5 können auch weitere Laufräder 11 oder Stabilisierungsscheiben 14 zur Stabilisierung der Zerkleinerungsstäbe 6 vorgesehen sein.

Die Zerkleinerungsstäbe 6 können unterschiedlichste Querschnitte besitzen. Sie können beispielsweise aus Rundstäben oder, wie in Fig. 4, aus Flachstahl hergestellt sein, wobei im letzteren Falle die Schmalseite des Flachstahls vorzugsweise radial von der Drehachse der Zerkleinerungswalze 5 wegweist, so dass die Zerkleinerungsstäbe 6 in den Streustoffteppich 11 von oben hineinschneiden.

Ein weiterer Vorteil der schraubenförmigen Anordnung der Zerkleinerungsstäbe 6 ist darin zu sehen, dass ein Zerkleinerungsstab 6 nicht sogleich mit seiner gesamten Länge mit dem Streustoffteppich 11 in Eingriff kommt. Dies würde eine starke Belastung bedeuten und entsprechend stabilere und größere Zerkleinerungsstäbe 6 mit gegebenenfalls schlechteren Zerkleinerungsqualitäten erfordern.

Figur 5 zeigt die Zerkleinerungswalze 5 aus Fig. 4 mit einer Befestigungsplatte 15 zur Fixierung der Walze 5 an der Drehtelleraufhängung und mit einem sich über die gesamte Breite der Walze 5 erstreckenden Abstreifer 16, der die klebrige, zerkleinerte Masse vom Band abstreift, da sich ansonsten ein beträchtlicher Teil des Streusalzes am Förderband festsetzt. Die Konstanz des Streubildes kann damit wesentlich verbessert werden.

### Bezugsziffern

- 1.: Streustoffbehälter
- 2.: Ladefläche
- 3.: (Streustoff-) Austragöffnung
- 4.: Streustoff-Förderer, Förderband
- 5.: Streustoffteppichzerkleiner, Zerkleinerungswalze
- 6.: Zerkleinerungsstäbe
- 7.: Streustoffverteiler, Streuteller
- 8.: Trichter
- 9.: Behälterwand
- 10.: Laufrad
- 11.: Streustoffteppich
- 12.: Umlenkrolle des Förderbands 4
- 13.: Schieber
- 14.: Stabilisierungsscheibe
- 15.: Befestigungsplatte
- 16.: Abstreifer

## Patentansprüche

1. Vorrichtung zum Ausbringen von Streustoff, umfassend einen Streustoffverteiler (7), einen Streustoffbehälter (1) mit einer Streustoffaustragöffnung (3) und einen Streustoff-Förderer (4) in Form eines Förderbands, auf welchem ein durch die Streustoffaustragöffnung (3) aus dem Streustoffbehälter (1) ausgetragener Streustoffteppich (11) dem Streustoffverteiler (7) zugeführt wird, wobei ausserhalb des Streustoffbehälters (1) und vor dem Förderende des Förderbands (4) ein Streustoffteppichzerkleinerer (5) vorgesehen ist, der eine Zerkleinerungswalze umfasst, **dadurch gekennzeichnet, dass** die Zerkleinerungswalze (5) in ihrer Mantelfläche liegende Zerkleinerungsstäbe (6) besitzt, die sich beim Drehen der Zerkleinerungswalze in den Streuteppich eingraben und diesen aufbrechen.

2. Vorrichtung nach Anspruch 1, wobei der Streustoffteppichzerkleinerer (5) am Förderende des Förderbands (4) angeordnet ist.

3. Vorrichtung nach Anspruch 1 oder 2, wobei die Zerkleinerungsstäbe (6) schraubenförmig in der Mantelfläche liegen.

4. Vorrichtung nach einem der Ansprüche 1 bis 3, wobei die Zerkleinerungswalze (5) auf Laufrädern (10) läuft, die neben dem Streustoffteppich (11) auf dem Förderband (4) oder auf einer Umlenkrolle (12) des Förderbands (4) aufliegen.

5. Vorrichtung nach einem der Ansprüche 1 bis 4, wobei die Zerkleinerungswalze (5) von dem Förderband (4) oder einer Umlenkrolle (12) des Förderbands (4) zwangsgefördert wird.

6. Vorrichtung nach einem der Ansprüche 1 bis 5, **gekennzeichnet durch** einen in Transportrichtung des Förderbands (4) hinter dem Streustoffteppichzerkleinerer (5) angeordneten Abstreifer (16) zum Abstreifen des zerkleinerten Streustoffteppichs (11) vom Förderband (4).

7. Winterdienstfahrzeug umfassend eine Vorrichtung nach einem der Ansprüche 1 bis 6.

## Claims

1. An apparatus for spreading spreading material, comprising a spreading material spreader (7), a spreading material container (1) with a spreading-material discharge opening (3) and a spreading material conveyor (4) in the form of a conveyor belt, on which, via the spreading-material discharge opening (3), a spreading material carpet (11) discharged from the spreading material container (1) is supplied to the spreading material spreader (7), wherein outside of the spreading material container (1) and upstream of the conveyor end of the conveyor belt (4) there is provided a spreading-material carpet comminutor (5) comprising a comminuting roller, **characterized in that** the comminuting roller (5) has comminuting bars (6) in its mantle surface which, upon rotation of the comminuting roller, dig into the spreading carpet and break it up.

2. The apparatus according to claim 1, with the spreading-material carpet comminutor (5) being arranged at the conveyor end of the conveyor belt (4).

3. The apparatus according to claim 1 or 2, with the comminuting bars (6) being disposed helically in the mantle surface.

4. The apparatus according to any of claims 1 to 3, with the comminuting roller (5) running on running wheels (10) resting beside the spreading material carpet (11) on the conveyor belt (4) or on a diverting roller (12) of the conveyor belt (4).

5. The apparatus according to any of claims 1 to 4, with the comminuting roller (5) being driven to rotate along by the conveyor belt (4) or a diverting roller (12) of the conveyor belt (4).

6. The apparatus according to any of claims 1 to 5, **characterized by** a scraper (16) arranged in the transport direction of the conveyor belt (4) downstream of the spreading-material carpet comminutor (5), for scraping the comminuted spreading material carpet (11) from the conveyor belt (4).

7. A winter service vehicle comprising an apparatus according to any of claims 1 to 6.

## Revendications

1. Dispositif d'épandage de matériau d'épandage, comprenant un distributeur de matériau d'épandage (7), un réservoir à matériau d'épandage (1) comportant une ouverture de répartition de matériau d'épandage (3), et un convoyeur de matériau d'épandage (4) sous forme d'un ruban convoyeur sur lequel un tapis de matériau d'épandage (11) déversé du réservoir à matériau d'épandage (1) à travers l'ouverture de répartition de matériau d'épandage (3) est acheminé au distributeur de matériau d'épandage (7), un broyeur de tapis de matériau d'épandage (5) comprenant un rouleau de broyage étant prévu à l'extérieur du réservoir à matériau d'épandage (1) et avant la fin de convoi du ruban convoyeur (4), **caractérisé en ce que** le rouleau de broyage (5) possède des barres de broyage (6) disposées dans sa surface d'enveloppe qui s'enfouissent dans le tapis de matériau d'épandage et rompent ce dernier quand le rouleau de broyage tourne.

2. Dispositif selon la revendication 1, le broyeur de tapis de matériau d'épandage (5) étant agencé à la fin de convoi du ruban convoyeur (4).

3. Dispositif selon la revendication 1 ou 2, les barres de broyage (6) étant disposées en hélice dans la surface d'enveloppe.

4. Dispositif selon une des revendications de 1 à 3, le rouleau de broyage (5) tournant sur des roues porteuses (10) qui appuient sur le ruban convoyeur (4) ou sur un rouleau de renvoi (12) du ruban convoyeur (4) à côté du tapis de matériau d'épandage (11).

5. Dispositif selon une des revendications de 1 à 4, le rouleau de broyage (5) étant actionné de manière forcée par le ruban convoyeur (4) ou par un rouleau de renvoi (12) du ruban convoyeur (4).

6. Dispositif selon une des revendications de 1 à 5, **caractérisé par** un racleur (16) agencé dans la direction de transport du ruban convoyeur (4) derrière le broyeur de tapis de matériau d'épandage (5) et destiné à expulser du ruban convoyeur (4), par mouvement de raclage, le tapis de matériau d'épandage (11) broyé.

7. Véhicule de service d'hiver comprenant un dispositif selon une des revendications de 1 à 6.
